# EUROPÄISCHE PATENTSCHRIFT

(11) **EP 1 945 367 B1**
(45) Veröffentlichungstag und Bekanntmachung des Hinweises auf die Patenterteilung: **22.05.2019**
(21) Anmeldenummer: 06805459.2
(22) Anmeldetag: 19.10.2006
(51) Int. Cl.: B02C 18/20, B02C 18/06

(54) **FLEISCHKUTTER**
MEAT CUTTER
COUPE-VIANDE

(30) Priorität: 28.10.2005 DE 102005052191
(43) Veröffentlichungstag der Anmeldung: 23.07.2008
(73) Patentinhaber: KNECHT MASCHINENBAU GMBH, D-88368 Bergatreute (DE)
(72) Erfinder: KNECHT, Manfred, 88368 Bergatreute (DE); EICHERT, Christian, 88368 Bergatreute (DE)
(74) Vertreter: Otten, Roth, Dobler & Partner mbB Patentanwälte
(86) Internationale Anmeldenummer: PCT/DE2006/001860
(87) Internationale Veröffentlichungsnummer: WO 2007/048390

(56) Entgegenhaltungen:
- EP-A1- 0 308 666
- EP-A1- 0 381 771
- GB-A- 594 588
- RU-C1- 2 076 004
- US-A- 2 796 102
- US-A- 3 897 020

## Beschreibung

Die Erfindung betrifft einen Fleischkutter nach dem Oberbegriff des Anspruchs 1.

Fleischkutter sind in der Fleischverarbeitung zur Zerkleinerung und Vermischung von Fleischprodukten, insbesondere bei der Wurstherstellung, in Gebrauch. Solche Fleischkutter weisen in der Regel eine Ringschüssel auf, in der ein rotierender Messerkopf mit mehreren Kuttermessern angeordnet ist. Die Ringschüssel rotiert hierbei um eine senkrecht zur Drehachse des Messerkopfs stehende Achse, so dass das zu verarbeitende Material durch die Drehung der Ringschüssel in dem Arbeitsbereich des Messerkopfs zugeführt wird.

Aus der GB 594588 ist bereits ein Fleischkutter mit mehreren Einzelmessern bekannt, wobei die Messer jeweils mit Distanzhülsen voneinander beabstandet sind und zur Befestigung eine Verzahnung aufweisen. Diese Einzelmesser weisen jedoch erhebliche Unwuchten auf.

Für solche Fleischkutter sind bereits Messerköpfe bekannt geworden (vgl. DE 37 35 651 A1), bei denen jeweils zwei Kuttermesser in einer Ebene angeordnet sind. Derartige Kuttermesser werden üblicherweise mit Bolzen oder dergleichen an Treibscheiben befestigt, die mit einem Innensechskantprofil an einer Antriebsachse des Fleischkutters mit Außensechskantprofil drehfest montiert sind.

Weiterhin sind Fleischkutter mit Messerköpfen im Handel bekannt, bei denen die Messer auf einer runden Welle mit Hilfe von Keilnuten und Passfedern befestigt sind. Auch ein sternförmiges Wellenprofil mit zwei zueinander versetzten Sechskantprofilen wird bei handelsüblichen Messerköpfen verwendet.

Die Anordnung von zwei Messern in einer Ebene bringt Vorteile im Hinblick auf den Rundlauf. Da Messerköpfe in Fleischkuttern mit sehr hohen Drehzahlen rotieren, ist es grundsätzlich von Vorteil, Unwuchten zu vermeiden, wozu regelmäßig zwei gegenüberliegende Messer in einer Ebene verwendet werden.

Die Form der Messerfüße sowie deren Fixierung ist bei herkömmlichen Kuttermessern der oben genannten Art problematisch, da durch die Belastung durch die Messer bei der Beschleunigung oder beim Bearbeiten des im Fleischkutter befindlichen Materials enorme Kräfte und damit verursachte Spannungen auftreten können. Diese Probleme sowie Maßnahmen zur Lösung dieser Probleme werden beispielsweise in der Druckschrift DE 10 2004 023 644 beschrieben.

Bei allen bekannten Kuttermessern bringt die Art der Befestigung, z.B. mittels Messerbolzen, an in axialer Richtung benachbarten Treibscheiben Nachteile hinsichtlich des Aufwands in der Montage und Demontage, sowie der Teilevielfalt mit sich. Durch die Handhabung derartiger Messerbolzen oder dergleichen ergibt sich zudem ein Gefahrenmoment bei Montage und Demontage der Kuttermesser.

Aufgabe der Erfindung ist es demgegenüber einen Fleischkutter, einen Messerkopf sowie zugehörige Kuttermesser vorzuschlagen, bei denen diese Nachteile vermieden bzw. reduziert sind.

Diese Aufgabe wird ausgehend von einem Fleischkutter der einleitend genannten Art durch die kennzeichnenden Merkmale des Anspruchs 1 gelöst.

Durch die in den Unteransprüchen genannten Maßnahmen sind vorteilhafte Ausführungen und Weiterbildungen der Erfindung möglich.

Dementsprechend zeichnet sich ein Fleischkutter dadurch aus, dass der Messerkopf wenigstens zwei in einer Ebene angeordnete Kuttermesser umfasst, wobei wenigstens zwei separate, einander gegenüberliegende Kuttermesser vorgesehen oder wobei die zwei in einer Ebene angeordneten Kuttermesser als Doppelmesser ausgebildet sind.

Durch eine derartige Maßnahme wird die Montage und Demontage des Kuttermessers erheblich erleichtert. Es müssen keinerlei Spannelemente wie Messerbolzen oder Spannschrauben entfernt werden. Eine entsprechende Bedienperson kann die zu montierenden oder demontierenden Messer beidhändig greifen und in eine sichere, montierte Stellung bringen bzw. aus einer sicheren, montierten Stellung entfernen. Dies bringt erhebliche Vorteile im Hinblick auf die Arbeitssicherheit mit sich.

Darüber hinaus kann bei entsprechender konkreter Ausbildung der Aufwand in der Fertigung reduziert werden, da die Ausbildung von Halterungselementen für Spannbolzen, Spannschrauben oder dergleichen sowie die zugehörigen konstruktiven Maßnahmen durch einfachere Ausgestaltungen ersetzbar sind.

In diesem Zusammenhang ist es bemerkenswert, dass die Verzahnungsstruktur am Umfang der Antriebswelle so angeordnet werden kann, dass nach einer Fixierung der ineinander passenden Verzahnungen durch Aufschieben in axialer Richtung das Messer nicht nur drehfest, sondern auch gegen ein Entfernen in radialer Richtung gesichert ist.

Gemäß der Erfindung werden wenigstens zwei in einer Ebene angeordnete Kuttermesser bei einem erfindungsgemäßen Messerkopf vorgesehen. Eine solche Anordnung bedingt einen runden Lauf ohne größere Unwuchten und verringert demnach die Belastung der Antriebswelle.

So können gemäß der Erfindung einerseits zwei in einer Ebene angeordneten Kuttermesser als Doppelmesser ausgebildet werden. Ein Doppelmesser, bei dem die Messerfüße mittig einstückig miteinander verbunden sind, ist aufgrund der größeren Masse sowie der beidseits vorhandenen scharfen Schneiden schwieriger und gefährlicher zu handhaben, als ein einzelnes Messer. Die erfindungsgemäße Fixierung derartiger Messer, erleichtert jedoch wiederum die Handhabung und verbessert die Arbeitssicherheit, so dass ein Doppelmesser in dieser Ausführung leichter und sicherer einsetzbar ist, als bei herkömmlichen Fleischkuttern.

Andererseits können gemäß der Erfindung zwei separate, einander in einer Ebene gegenüberliegende Kuttermesser vorgesehen werden. Hierdurch wird die leichtere und sichere Handhabung eines Einzelmessers unter zusätzlicher Erzielung der oben genannten erfindungsgemäßen Vorteile erreicht.

Gemäß der Erfindung ist ein Halterungselement vorgesehen, das zwischen dem Messerfuß bzw. den Messerfüßen und der Antriebswelle vorgesehen ist und das die zur Verzahnungsstruktur der Messer passende Verzahnungsstruktur aufweist. Mit Hilfe eines solchen, dementsprechend in radialer Richtung zwischen Messerfuß und Antriebswelle angeordneten Halterungselementes kann eine erfindungsgemäße Messerbefestigung auch bei herkömmlichen Fleischkuttern, bei denen die Antriebswelle ein Sechskantprofil aufweist, oder bei sonstigen Fleischkuttern eingesetzt werden. Insbesondere ist auch die Nachrüstung von bereits in Betrieb befindlichen Fleischkuttern mit Hilfe eines solchen Halterungselementes problemlos möglich.

Ein solches Halterungselement ist gemäß der Erfindung als Hülse ausgebildet, die sich in axialer Richtung über mehrere Messerebenen erstreckt. Eine solche Hülse bietet den Vorteil, dass nur ein einziges Halterungselement vor der Montage der Messer auf die Antriebswelle gesteckt werden muss und somit in einem Arbeitsgang die Verzahnungsstruktur zum Fixieren einer Mehrzahl von Messern in unterschiedlichen Ebenen bereitgestellt wird.

Vorzugsweise wird das Halterungsprofil mit einem Innensechskantprofil und/oder einer Keilnut für die drehfeste Verbindung mittels einer Passfeder versehen, so dass die erfindungsgemäße Verzahnungsstruktur wie bereits oben angedeutet bei handelsüblichen und insbesondere auch bei bereits bestehenden Fleischkuttern einsetzbar ist.

Gemäß der Erfindung wird wenigstens die Verzahnungsstruktur auf Seiten der Antriebswelle mit einer gleichmäßigen Umfangsverteilung vorgesehen. Dies ist insbesondere bei Verwendung einer Halterungshülse für die Ausbildung der antriebsseitigen Verzahnungsstruktur von Vorteil, da bei einer umfangsseitigen gleichmäßigen Verteilung der gewünschte Winkelversatz zwischen den einzelnen Messerebenen ohne zusätzliche Maßnahmen durch Aufschieben der Messer in der gewünschten Winkelposition erreichbar ist.

Die Verzahnungsstruktur wird vorteilhafterweise so aufgebaut, dass sich eine gleichmäßige Teilung über den Außenumfang bzw. einen Winkelbereich von 360 Grad ergibt. Dies bedingt, dass der von den einzelnen Zähnen und/oder einzelnen Lücken der Verzahnungsstruktur eingenommene Teilungswinkel ganzzahlig in den gesamten Umfangswinkel von 360 Grad passt bzw. der gesamte Umfangswinkel von 360 Grad ein ganzzahliges Vielfaches des Teilungswinkels ist. Bei einer solchen Ausgestaltung ist ein gleichmäßiger Winkelversatz von einem oder mehreren Teilungswinkeln der Kuttermesser beim Aufbau des Messerkopfes möglich.

Es hat sich als vorteilhaft erwiesen, für die Teilung der Verzahnungsstruktur einen Teilungswinkel von ca. 15 Grad vorzusehen. Mit einer solchen Teilung sind unterschiedliche Winkelpositionen in 15 Grad-Schritten möglich, beispielsweise ein Winkelversatz von 30 Grad, 45 Grad oder 60 Grad zwischen einzelnen Messerebenen. Darüber hinaus bietet eine derartige Zahnteilung eine ausreichende Anzahl von ineinander greifenden Strukturelementen, um die erfindungsgemäße Halterung zur Funktion zu gewährleisten.

Die Messerfüße weisen dabei ebenfalls über den von ihnen abgedeckten Winkelbereich eine gleichmäßige Umfangsverteilung der Verzahnungsstruktur auf.

Um bei dem Ineinanderschieben der Verzahnungsstrukturen in axialer Richtung nicht nur eine verdrehsichere Befestigung, sondern zugleich eine Fixierung in radialer Richtung zu bewirken, müssen auf jeden Fall Verzahnungsstrukturen mit einem entsprechend großen Winkelabstand und/oder einer entsprechenden Ausgestaltung der einzelnen Verzahnungen gewählt werden, so dass nach dem Aufsetzen des Messers in axialer Richtung auch eine radiale Fixierung gewährleistet ist, die insbesondere auch in der Lage ist, die beim Drehen des Messerkopfes auftretenden Fliehkräfte aufzunehmen.

Eine solche radiale Fixierung kann beispielsweise dadurch erzielt werden, dass die einzelnen Verzahnungen der Verzahnungsstruktur in radialer Richtung wenigstens teilweise hinterschneidend ausgebildet sind. Bei einer Verzahnungsstruktur mit einzelnen hinterschneidenden Verzahnungen ist durch jede einzelne Verzahnung eine radiale Fixierung bewirkt. Diese Ausführungsform bietet demnach eine erhöhte Stabilität gegenüber radial wirkenden Fliehkräften.

Eine radiale Fixierung ist jedoch auch mit nicht hinterschneidenden Einzelverzahnungen möglich. Hierbei ist jedoch darauf zu achten, dass ein Winkelbereich für die Anordnung der Verzahnungsstrukturen gewählt wird, bei dem durch die Wechselwirkung zwischen voneinander beabstandeten Verzahnungen die radiale Fixierung bewirkt wird. Bei radial verlaufenden Verzahnungen mit parallelen Seitenflanken, die als Einzelverzahnung nicht hinterschneidend ausgebildet ist, ist dies beispielsweise bereits durch zwei Einzelverzahnungen erreicht, sobald wenigstens zwei Zahnflanken einen zur Antriebswelle hin konvergierenden Verlauf zeigen.

Zur Erhöhung der radialen Haltekräfte ist es hierbei jedoch sinnvoll, eine Verzahnungsstruktur in den Randbereichen des Messerfußes vorzusehen, d.h. dort, wo sich die Verzahnungsstrukturen unter einem sehr großen, sich 180 Grad annähernden Winkel gegenüberliegen.

Vorteilhafterweise werden weiterhin ein oder mehrere Distanzscheiben in axialer Richtung für einen Axialversatz verschiedener Messerebenen vorgesehen. Hierdurch lässt sich im Hinblick auf die axialer Anordnung der Messer ein bewährter Aufbau mit gewünschtem Axialversatz erzielen. Diese Distanzscheiben können dabei innen eine kreisrunde Aufnehmung aufweisen, da sie nicht mit der Verzahnungsstruktur, beispielsweise einer Halterungshülse, wechselwirken müssen.

In einer Weiterbildung der Erfindung werden zusätzlich ein Anfangstreibring und/oder ein Schlussring zur axialen Befestigung des Messerkopfes auf der Antriebswelle vorgesehen. Diese Ringe, die auf der Antriebswelle in üblicher Weise fixierbar, beispielsweise verspannbar oder verschraubbar sind, sorgen zum einen für die axiale Positionierung des Messerkopfes und darüber hinaus für den Zusammenhalt der verschiedenen Ebenen des zusammengesetzten Messerkopfes in axialer Richtung.

Vorzugsweise werden die Distanzscheiben, der Anfangstreibring und/oder der Schlussring mit gewichtsmindernden Strukturen, beispielsweise mit Materialausnehmungen versehen, um das Gesamtgewicht des Messerkopfes zu verringern.

Bei einer Verzahnung gemäß der Erfindung ist es auch möglich, Messerebenen mit nur einem Kuttermesser vorzusehen. Dies ist beispielsweise im Einzugsbereich des zu bearbeitenden Materials von Vorteil, um den Einzug des Materials in den Messerkopf zu verbessern und einen Materialstau zu vermeiden. Dieses Einzelmesser kann dabei ohne weiteres baugleich mit den übrigen Kuttermessern ausgebildet werden. Andererseits ist es jedoch auch möglich, ein solches Einzelmesser mit einem Messerfuß auszustatten, der die Verzahnung auf Seiten der Antriebswelle in vollem Umfang nutzt, d.h. die Antriebswelle vollständig umschließt.

Zwei Ausführungsbeispiele der Erfindung sind in der Zeichnung dargestellt und werden anhand der Figuren nachfolgend näher erläutert. Im Einzelnen zeigen
- Figur 1: eine perspektivische Darstellung eines erfindungsgemäßen Kuttermessers;
- Figur 2: eine Draufsicht auf eine Messerebene eines erfindungsgemäßen Messerkopfes für einen Fleischkutter;
- Figur 3: eine perspektivische Darstellung eines teilweise mit einer Messerebene aufgebauten Messerkopfs;
- Figur 4: eine Explosionsdarstellung dreier erfindungsgemäßer Befestigungselemente für Kuttermesser in einem Messerkopf;
- Figur 5: eine Ausschnittsdarstellung eines Halterungselements mit Verzahnungsstruktur in der Stirnansicht und
- Figur 6: eine alternative Ausführungsform eines Halterungselements mit Verzahnungsstruktur in der Stirnansicht.

Figur 1 zeigt ein Kuttermesser 1 mit einem Messerfuß 2 und drei zueinander gewinkelt angeordneten Schneiden 3, 4, 5. Der Messerfuß 2 zeigt einen geradlinigen Rand 6 sowie eine halbkreisförmige Ausnehmung 7. Umfangsseitig ist in der Ausnehmung 7 eine Verzahnungsstruktur 8, bestehend aus Vorsprüngen bzw. Zähnen 9 und Ausnehmungen bzw. Lücken 10 angebracht.

Mit der Verzahnungsstruktur 8 ist ein Kuttermesser 1 auf einer Antriebswelle befestigbar.

Figur 2 zeigt die Anordnung einer Messerebene auf einer Antriebswelle eines Fleischkutters in Draufsicht. Zwei Kuttermesser 11, 12, die beispielsweise entsprechend dem Kuttermesser 1 ausgebildet sein können, weisen jeweils einen Messerfuß 2 auf, wie er anhand von Figur 1 beschrieben wurde.

Diese Messerfüße 2 sind mit ihrer Verzahnungsstruktur 8 mit einem Halterungselement 13 verbunden, wobei das Halterungselement 13 hülsenförmig ausgebildet ist. Das Halterungselement 13 weist seinerseits eine Verzahnungsstruktur 14 mit Zähnen 15 und Lücken 16 auf, die zur Verzahnungsstruktur 8 passt.

Innenseitig ist das Halterungselement 13 mit einem Sechskantprofil 17 versehen, das zu einem entsprechenden Außensechskantprofil 18 einer Antriebswelle 19 passend ausgebildet ist.

Durch die Sechskantprofile 17, 18 ist das Halterungselement 13 drehfest auf die Antriebswelle 19 montiert. Hierbei wird das Halterungselement 13 in axialer Richtung, d.h. senkrecht zur Darstellungsebene auf die Antriebswelle 19 aufgeschoben. Im Anschluss hieran können die beiden Kuttermesser 11, 12 mit ihren Messerfüßen 2 ebenfalls in axialer Richtung, d.h. senkrecht zur Darstellungsebene in die dargestellte Einbauposition gebracht werden, wobei die Zähne 9 der Verzahnungsstruktur 8 der Messerfüße 2 in die Lücken 16 der Verzahnungsstruktur 14 des Halterungselements 13 eingreifen und umgekehrt, d.h. die Zähne 15 des Halterungselements 13 greifen in die Lücken 10 der Messerfüße 2 ein.

Figur 3 zeigt eine perspektivische Darstellung eines teilweise aufgebauten Messerkopfes.

Die Antriebswelle 19, die im Bereich des Messerkopfes das Außensechskantprofil 18 aufweist, ist mit einem Anfangstreibring 20 versehen, die als axialer Anschlag zum Aufbau des Messerkopfes dient. In der Ausführungsform gemäß Figur 3 ist das Halterungselement eine Halterungshülse 21, die eine axiale Länge aufweist, die über mehrere Messerebenen verläuft. Diese Halterungshülse 21 weist ein Innensechskantprofil 17 auf, so dass sie in der vorbeschriebenen Weise drehfest auf das Außensechskantprofil 18 der Antriebswelle 19 aufsteckbar ist.

Am Außenumfang zeigt die Halterungshülse 21 eine Verzahnungsstruktur 14 entsprechend der Ausführungsform gemäß Figur 2. Die Kuttermesser 11, 12 sind bereits in der montierten Position dargestellt, nachdem sie in axialer Richtung A auf die Halterungshülse 21 aufgeschoben wurden.

Wie anhand dieser Darstellung deutlich wird, sind weitere Messerebenen durch einfaches Aufschieben von weiteren Kuttermessern und bei Bedarf von Distanzscheiben auf die Halterungshülse 21 möglich. Dabei ist bei den dargestellten Verzahnungsstrukturen 8, 14 ein Winkelversatz der verschiedenen Messerebenen ohne weitere Maßnahmen im Rahmen der Möglichkeiten der Zahnteilung problemlos realisierbar.

Figur 4 zeigt drei Bauelemente einer weiteren Ausführungsform, d.h. einen Anfangstreibring 22, eine Halterungsscheibe 23 sowie Kuttermesser 24, 25, deren Messerfüße 26 mit einer der vorbeschriebenen Verzahnungsstruktur ähnlichen Verzahnungsstruktur 26 bestehend aus Zähnen 27 und Lücken 28 ausgebildet sind.

Figur 5 zeigt einen Ausschnitt der Halterungshülse 21 in der Draufsicht, wobei insbesondere die Zähne 9 und Lücken 10 in ihrer Profilgebung besser erkennbar sind. Insbesondere ist bei dieser Ausführungsform die parallele Ausgestaltung der Seitenflanken 29, 30 der Zähne 9 bzw. Lücken 10 erkennbar. Dies bedeutet, dass die Verzahnungsstruktur 9 ohne Hinterschneidung der Einzelzähne ausgebildet radial nach außen gerichtet ist.

Figur 6 zeigt eine Draufsicht auf ein weiteres Halterungselement 31, das entsprechend der Halterungshülse 21 hülsenförmig für mehrere Messerebenen ausgebildet ist. Die Lücken 32 sind in dieser Ausführungsform halbkreisförmig ausgebildet, so dass die Seitenflanken der Zähne 33 die Form von Kreissegmenten haben. Auch diese Art der Verzahnung ist in radialer Richtung ausgerichtet und hinsichtlich der Einzelzähne nicht hinterschneidend.

Im Gegensatz hierzu ist die Formgebung der Verzahnungsstruktur 34 gemäß Figur 4 derart, dass die Zähne 35 einen Radius aufweisen, der zu einer hinterschneidenden Form der Einzelzähne führt.

Alle dargestellten Verzahnungsstrukturen 8, 14, 26, 34 sind für den erfindungsgemäßen Aufbau eines Messerkopfes geeignet.

Diese Verzahnungsstrukturen ermöglichen dabei nicht nur eine verdrehsichere Befestigung der Kuttermesser 11, 12, 24, 25, sondern sie sorgen auch für einen radialen Halt. Dies ist beispielsweise in Figur 2 ohne weiteres erkennbar. Selbst bei nicht hinterschneidenden Einzelverzahnungen voneinander beabstandeter Zähne, beispielsweise der Zähne Y und R oder anderer voneinander beabstandeter Paare wirken diese dergestalt miteinander, dass das Kuttermesser 11 nicht radial von Halterungselement 13 entfernbar ist. Bereits bei einem kleinen Abstand der Einzelzähne stellt sich aufgrund der radialen Zahnorientierung diese radiale Fixierung ein, sobald wenigstens zwei Seitenflanken der Zähne der Messerfüße 2 zur Antriebsachse hin konvergieren.

Der radiale Halt kann dabei durch eine hinterschneidende Formgebung der einzelnen Zähne und Lücken, beispielsweise entsprechend den Zähnen 35 und Lücken 36 erhöht werden.

In den dargestellten Ausführungsbeispielen sind die Verzahnungsstrukturen gleichmäßig über den Umfang der Antriebswelle 19 verteilt. Dies bietet den Vorteil, dass jede beliebige Winkelstellung im Rastermaß der Verzahnungen ohne zusätzliche Maßnahmen erreichbar ist, wobei jeder Winkelversatz im Teilungsraster der Verzahnung des Halterungselementes 13, beispielsweise in einem Rasterwinkel von 15 Grad einstellbar ist.

Grundsätzlich wäre jedoch auch ein Aufbau denkbar, bei dem die Verzahnungen nicht rundum verteilt sind, sondern lediglich an den tatsächlich benötigten Stellen. Hierbei kann die Verzahnungsstruktur des Halterungselementes 13 ebenso wie die Verzahnung der Messerfüße 2 von Ebene zu Ebene hinsichtlich der Winkelstellung unterschiedlich ausgebildet sein. Um eine größere Freiheit bei der Einstellung des Versatzwinkels bei einer nicht rundum gleichmäßig verteilten Verzahnung beizubehalten und die Fertigung zu vereinfachen, ist es jedoch sinnvoll, das Halterungselement 13 rundum verzahnt zu belassen und allenfalls die Verzahnungsstruktur 9 der Messerfüße 2 nicht durchgehend auszubilden.

Wesentlich ist in jedem Fall, dass eine Verzahnungsstruktur seitens der Messerfüße 2 und auf Seiten der Antriebswelle 19 vorgesehen ist, die es ermöglicht, Kuttermesser 11, 12 mit ihren Messerfüßen 2 durch axiales Aufschieben mittels der zueinander passenden Verzahnungsstrukturen 8, 14 drehfest an der Antriebswelle 19 zu befestigen.

**Bezugszeichenliste:**

| | | | |
|---|---|---|---|
| 1 | Kuttermesser | 34 | Verzahnungsstruktur |
| 2 | Messerfuß | 35 | Zahn |
| 3 | Schneide | 36 | Lücke |
| 4 | Schneide | | |
| 5 | Schneide | | |
| 6 | Rand | | |
| 7 | Ausnehmung | | |
| 8 | Verzahnungsstruktur | | |
| 9 | Zahn | | |
| 10 | Lücken | | |
| 11 | Kuttermesser | | |
| 12 | Kuttermesser | | |
| 13 | Halterungselement | | |
| 14 | Verzahnungsstruktur | | |
| 15 | Zahn | | |
| 16 | Lücke | | |
| 17 | Innensechskantprofil | | |
| 18 | Außensechskantprofil | | |
| 19 | Antriebswelle | | |
| 20 | Anfangstreibring | | |
| 21 | Halterungshülse | | |
| 22 | Anfangstreibring | | |
| 23 | Halterungsscheibe | | |
| 24 | Kuttermesser | | |
| 25 | Kuttermesser | | |
| 26 | Verzahnungsstruktur | | |
| 27 | Zahn | | |
| 28 | Lücke | | |
| 29 | Seitenflanke | | |
| 30 | Seitenflanke | | |
| 31 | Halterungselement | | |
| 32 | Lücke | | |
| 33 | Zahn | | |

## Patentansprüche

1. Fleischkutter mit einem in einer Ringschüssel rotierbaren Messerkopf, der wenigstens ein in einer Ebene angeordnetes Kuttermesser umfasst, das drehfest an einer Antriebswelle befestigt ist, wobei der Messerfuß (2) des Kuttermessers (11, 12) eine zur Antriebswelle (19) hinweisende Verzahnungsstruktur (8) mit Vorsprüngen (9) und Ausnehmungen (10) aufweist, mittels der das Kuttermesser (11, 12) in einer dazu passenden Verzahnungsstruktur (14) auf Seiten der Antriebswelle (19) drehfest positionierbar ist, wobei wenigstens die Verzahnungsstruktur (14) auf Seiten der Antriebswelle (19) mit einer gleichmäßigen Umfangsverteilung vorgesehen ist, dass Messerfüße (2) dabei ebenfalls über den von ihnen abgedeckten Winkelbereich eine gleichmäßige Umfangsverteilung der Verzahnungsstruktur (8) aufweisen, wobei ein Halterungselement zwischen den Messerfüßen (2) der Kuttermesser (11, 12) wenigstens einer Messerebene und der Antriebswelle (19) vorgesehen ist, das die zur Verzahnungsstruktur (8) der Kuttermesser (11, 12) passende Verzahnungsstruktur (14) aufweist, wobei das Halterungselement (13) in radialer Richtung zwischen den Messerfüßen (2) und der Antriebswelle (19) angeordnet ist und wobei das Halterungselement eine Halterungshülse (21) ist, die sich in axialer Richtung über mehrere Messerebenen erstreckt, **dadurch gekennzeichnet, dass** der Messerkopf wenigstens zwei in einer Ebene angeordnete Kuttermesser umfasst, wobei wenigstens zwei separate, einander gegenüberliegende Kuttermesser (11, 12) vorgesehen oder wobei die zwei in einer Ebene angeordneten Kuttermesser (11, 12) als Doppelmesser ausgebildet sind.

2. Fleischkutter nach Anspruch 1, **dadurch gekennzeichnet, dass** der Messerfuß jedes Kuttermessers durch die Verzahnungsstrukturen (8, 14) in radialer Richtung fixierbar ist.

3. Fleischkutter nach einem der vorgenannten Ansprüche, **dadurch gekennzeichnet, dass** das Halterungselement als Halterungsscheibe (23) für eine Messerebene ausgebildet ist.

4. Fleischkutter nach einem der vorgenannten Ansprüche, **dadurch gekennzeichnet, dass** das Halterungselement (13, 21, 23) ein Innensechskantprofil und/oder eine Keilnut für eine Passfeder aufweist.

5. Fleischkutter nach einem der vorgenannten Ansprüche, **dadurch gekennzeichnet, dass** Umfangswinkel von 360 Grad ein ganzzahliges Vielfaches des Teilungswinkels der Einzelzähne und/oder Lücken der Verzahnungsstruktur ist.

6. Fleischkutter nach einem der vorgenannten Ansprüche, **dadurch gekennzeichnet, dass** die Teilung der Verzahnungsstruktur 15 Grad beträgt.

7. Fleischkutter nach einem der vorgenannten Ansprüche, **dadurch gekennzeichnet, dass** die Messerfüße (2) zwei oder mehrere entlang dem Umfang voneinander beabstandete Bereiche mit einer Verzahnungsstruktur aufweisen.

8. Fleischkutter nach einem der vorgenannten Ansprüche, **dadurch gekennzeichnet, dass** die einzelnen Verzahnungen der Verzahnungsstruktur (34) in radialer Richtung wenigstens teilweise hinterschneidend ausgebildet ist.

9. Fleischkutter nach einem der vorgenannten Ansprüche, **dadurch gekennzeichnet, dass** die einzelnen Verzahnungen (9, 10, 15, 16, 27, 28) der Verzahnungsstruktur in radialer Richtung nicht hinterschneidend ausgebildet ist.

10. Fleischkutter nach einem der vorgenannten Ansprüche, **dadurch gekennzeichnet, dass** eine oder mehrere Distanzscheiben in axialer Richtung für einen Axialversatz verschiedener Messerebenen vorgesehen ist.

11. Fleischkutter nach einem der vorgenannten Ansprüche, **dadurch gekennzeichnet, dass** ein Anfangstreibring (20) und/oder ein Schlussring (22) zur axialen Befestigung des Messerkopfes auf der Antriebswelle (19) vorgesehen ist.

## Claims

1. A meat cutter having a blade head which is rotatable in an annular bowl and which comprises at least one cutter blade which is arranged in a plane and which is fastened to a drive shaft for conjoint rotation, wherein the blade base (2) of the cutter blade (11, 12) comprises a toothing structure (8) which points towards the drive shaft (19) and has projections (9) and recesses (10), by means of which the cutter blade (11, 12) can be positioned for conjoint rotation in a matching toothing structure (14) on sides of the drive shaft (19), wherein at least the toothing structure (14) is provided on sides of the drive shaft (19) with a uniform peripheral distribution, the blade bases (2) here likewise over the angular range covered thereby have a uniform peripheral distribution of the toothing structure (8), wherein a holder element is provided between the blade bases (2) of the cutter blades (11, 12) of at least one blade plane and the drive shaft (19), which has the toothing structure (14) matching the toothing structure (8) of the cutter blades (11, 12), wherein the holder element (13) is arranged in the radial direction between the blade bases (2) and the drive shaft (19), and wherein the holder element has a holder sleeve (21), which extends in the axial direction over a plurality of blade planes, **characterised in that** the blade head comprises at least two cutter blades arranged in a plane, wherein at least two separate, opposing cutter blades (11, 12) are provided, or wherein the two cutter blades (11, 12) arranged in a plane are configured as double blades.

2. The meat cutter according to claim 1, **characterised in that** the blade base of each cutter blade can be fixed in the radial direction by the toothing structures (8, 14).

3. The meat cutter according to any one of the preceding claims, **characterised in that** the holder element is configured as a holder disc (23) for a blade plane.

4. The meat cutter according to any one of the preceding claims, **characterised in that** the holder element (13, 21, 23) has an inner hexagonal profile and/or a keyway for a feather key.

5. The meat cutter according to any one of the preceding claims, **characterised in that** the peripheral angle of 360 degrees is an integer multiple of the pitch angle of the individual teeth and/or gaps of the toothing structure.

6. The meat cutter according to any one of the preceding claims, **characterised in that** the division of the toothing structure is 15 degrees.

7. The meat cutter according to any one of the preceding claims, **characterised in that** the blade bases (2) have two or more regions which are spaced apart from one another along the perimeter and have a toothing structure.

8. The meat cutter according to any one of the preceding claims, **characterised in that** the individual toothings of the toothing structure (34) are configured so as to at least partially undercut in the radial direction.

9. The meat cutter according to any one of the preceding claims, **characterised in that** the individual toothings (9, 10, 15, 16, 27, 28) of the toothing structure are configured so as to not undercut in the radial direction.

10. The meat cutter according to any one of the preceding claims, **characterised in that** one or more spacer discs are provided in the axial direction for an axial offset of different blade planes.

11. The meat cutter according to any one of the preceding claims, **characterised in that** an initial drive ring (20) and/or a closing ring (22) is provided for axially fastening the blade head on the drive shaft (19).

## Revendications

1. Hachoir à viande comprenant une tête de couteau pouvant tourner dans un bol annulaire et comportant au moins un couteau disposé dans un plan et fixé solidaire en rotation à un arbre d'entraînement, la base (2) du couteau (11, 12) ayant une structure dentée (8) pourvue de saillies (9) et d'évidements (10) et dirigée vers l'arbre d'entraînement (19), structure dentée au moyen de laquelle le couteau (11, 12) peut être positionnée solidairement en rotation dans une structure dentée correspondante (14) sur des côtés de l'arbre d'entraînement (19), au moins la structure dentée (14) étant est prévue sur des côtés de l'arbre d'entraînement (19) avec une répartition circonférentielle uniforme, des bases de couteau (2) présentant également une répartition circonférentielle uniforme de la structure dentée (8) sur la région angulaire couverte par celles-ci, un élément de support étant prévu entre les base (2) des couteaux (11, 12) d'au moins un plan de couteau et l'arbre d'entraînement (19), lequel élément de support a la structure dentée (14) correspondant à la structure dentée (8) des couteaux (11, 12), l'élément de support (13) étant disposé dans la direction radiale entre les base de couteau (2) et l'arbre d'entraînement (19), et l'élément de support étant un manchon de support (21) qui s'étend dans la direction axiale dans plusieurs plans de couteau, **caractérisé en ce que** la tête de couteau comprend au moins deux couteaux disposés dans un plan, au moins deux couteaux opposés séparés (11, 12) étant prévus ou les deux couteaux (11, 12) disposés dans un plan étant conçus comme des couteaux doubles.

2. Hachoir à viande selon la revendication 1, **caractérisé en ce que** la base de chaque couteau peut être fixée dans la direction radiale par les structures dentée (8, 14).

3. Hachoir à viande selon l'une des revendications précédentes, **caractérisée en ce que** l'élément de support est conçu comme une plaque de support (23) destinée à un plan de couteau.

4. Hachoir à viande selon l'une des revendications précédentes, **caractérisé en ce que** l'élément de support (13, 21, 23) présente un profil intérieur à six pans et/ou une rainure de clavette destinée à un ressort d'ajustage.

5. Hachoir à viande selon l'une des revendications précédentes, **caractérisée en ce que** l'angle inscrit de 360 degrés est un multiple entier du pas angulaire des dents individuelles et/ou des creux inde la structure dentée.

6. Hachoir à viande selon l'une des revendications précédentes, **caractérisé en ce que** le pas de la structure dentée est de 15 degrés.

7. Hachoir à viande selon l'une des revendications précédentes, **caractérisé en ce que** les bases de couteau (2) comportent au moins deux régions espacées circonférentiellement l'une de l'autre et pourvue d'une structure dentée.

8. Hachoir à viande selon l'une des revendications précédentes, **caractérisé en ce que** les dents individuelles de la structure dentée (34) sont formées au moins partiellement en contre-dépouille dans la direction radiale.

9. Hachoir à viande selon l'une des revendications précédentes, **caractérisé en ce que** les dents individuelles (9, 10, 15, 16, 27, 28) de la structure dentée ne sont pas formées en contre-dépouille dans la direction radiale.

10. Hachoir à viande selon l'une des revendications précédentes, **caractérisé en ce qu'**au moins un disque d'espacement est prévu dans la direction axiale pour décaler axialement différents plans de couteau.

11. Hachoir à viande selon l'une des revendications précédentes, **caractérisé en ce qu'**une bague d'entraînement initiale (20) et/ou une bague de fermeture (22) est prévue pour fixer axialement la tête de couteau sur l'arbre d'entraînement (19).
